# EUROPÄISCHE PATENTSCHRIFT

(11) **EP 1 175 544 B1**
(45) Veröffentlichungstag und Bekanntmachung des Hinweises auf die Patenterteilung: **14.06.2006**
(21) Anmeldenummer: 00916943.4
(22) Anmeldetag: 14.03.2000
(51) Int. Cl.: E06B 9/92

(54) **ROLLADENANORDNUNG FÜR HORIZONTAL ZWEIGETEILTE FENSTER**
ROLLER SHUTTER ARRANGEMENT FOR WINDOWS THAT ARE HORIZONTALLY DIVIDED INTO TWO PARTS
ENSEMBLE VOLET ROULANT POUR FENETRES DIVISEES HORIZONTALEMENT EN DEUX PARTIES

(30) Priorität: 30.04.1999 DE 29907720 U
(43) Veröffentlichungstag der Anmeldung: 30.01.2002
(73) Patentinhaber: H. H. Heim und Haus Holding GmbH, 47169 Duisburg (DE)
(72) Erfinder: NÜHLEN, Heinz-Theo, D-46535 Dinslaken (DE)
(74) Vertreter: Rupprecht, Kay
(86) Internationale Anmeldenummer: PCT/EP2000/002252
(87) Internationale Veröffentlichungsnummer: WO 2000/066870

(56) Entgegenhaltungen:
- DE-A- 2 254 264
- FR-A- 1 354 975
- FR-A- 2 307 115

## Beschreibung

Die vorliegende Erfindung betrifft ein horizontal zweigeteiltes Fenster, bei dem der obere Flügel um eine horizontale Schwenkachse an seinem oberen Ende schwenkbar ausgebildet ist und der untere Flügel entweder feststehend oder um eine horizontale Schwenkachse an seinem unteren Ende schwenkbar ausgebildet ist, mit einer Rolladenanordnung mit einem in seitlichen Führungsschienen geführten Rolladenpanzer, der auf einer Wickelwelle an einem Endbereich des Fensters auf- und abwickelbar ist, wobei jede der beiden Führungsschienen zweigeteilt ausgebildet ist, in eine obere Führungsschiene und eine untere Führungsschiene, deren zueinander gewandte Stirnseiten an der horizontalen Trennlinie des Fensters unter Belassung eines Spalts einander gegenüberliegen.

Einteilige Dachfenster mit einer kombinierten Rolladenanordnung sind beispielsweise aus der DE 197 37 263 A1 bekannt. Auch sind bereits etwa in der Patentanmeldung FR 2 307 115 Rolladenanordnungen offenbart, bei der ein Rolladenpanzer in einer feststehenden Führungsschiene und einer schwenkbaren Führungsschiene geführt werden kann, wobei beide Führungsschienen über ein Scharnier miteinander verbunden sind. Diese mit zweigeteilten Führungsschienen ausgestattete Rolladenanordnung dient einer einfachen Bedienung des schwenkbaren Teils der Rolladenanordnung aus einem Innenraum heraus über das Heraufziehen und Herablassen des Rolladenpanzers, sie ist jedoch weniger als eine Kombination mit einem zweigeteilten Fenster geeignet, da die Funktionsweise der Mechanik die Kombination nur mit nicht zu öffnenden Fenstern zuläßt. Die vorliegende Erfindung ist jedoch auf horizontal zweiteilige Fenster, und insbesondere auf Dachfenster, ausgerichtet, bei denen der untere Teil des Fensters entweder feststehend oder um eine horizontale Schwenkachse am unteren Ende des Unterteils schwenkbar ausgebildet ist. Da insbesondere bei Dachfenstern eine Rolladenanordnung immer auf dem Fensterflügel oder dem Fensterrahmen montiert ist, besteht das Problem bei einer gewünschten Beschattung des gesamten Glasbereichs des Fensters zu dessen Zweiteilung.

An dieser Problemstellung setzt die vorliegende Erfindung an, als deren Aufgabe es angesehen wurde, bei einem horizontal zweigeteilten Fenster eine Beschattung der gesamten Glasfläche des Fensters zu ermöglichen.

Diese Aufgabe wird bei einer Rolladenanordnung mit den eingangs beschriebenen Merkmalen erfindungsgemäß dadurch gelöst, daß jede der beiden Führungsschienen zweigeteilt ausgebildet ist eine obere Führungsschiene und in eine untere Führungsschiene, deren zueinander gewannte Stirnseiten an der horizontalen Trennlinie des Fensters unter Belassung eines Spalts einander gegenüberliegen, und wenigstens eine der Stirnseiten gegenüber der jeweils anderen Stirnseite frei schwenkbar ist.

Diese Ausbildung der Rolladenanordnung hat zum einen den Vorteil, daß einerseits der durchgehende Rolladenpanzer bei geschlossenem Fenster das komplette Fenster abdeckt und andererseits durch die zweigeteilt ausgebildeten Führungsschienen die Abdeckung des oberen Flügels im geöffneten Zustand ermöglicht wird. Ein weiterer Vorteil besteht darin, daß der obere und der untere Flügel des Fensters selbst bei heruntergelassener Rolladenanordnung, also unter Beibehaltung einer kompletten Beschattung, unabhängig voneinander einen Spalt geöffnet werden kann. Darüberhinaus kann der Rolladenpanzer, der aus den Rolladenstäben gebildet ist, in einem Reparaturfall durch Öffnen des Flügels soweit aus den unteren Führungsschienen gezogen werden, daß ein Rolladenstab seitlich ausgeschoben und der Rolladenpanzer geteilt werden kann.

Vorteilhafte Weiterbildungen der Erfindung sind in den Unteransprüchen angegeben.

Um eine Gleitreibung zwischen den oberen Führungsschienen und den unteren Führungsschienen beim Öffnen des oberen Fensterflügels zu verhindern, sind die beiden Schienen im Bereich des Spalts komplementär schräg angeschnitten ausgebildet.

Eine besonders vorteilhafte Weiterbildung der Erfindung besteht darin, daß in der oberen Führungsschiene ein Schalter derart angeordnet ist, daß der Stromkreis für den Rolladen-Wickelmotor nur dann schließt, wenn das Fenster geschlossen wird. Dadurch wird verhindert, daß durch eine Fehlbedienung der Rolladenpanzer aus den geteilten Führungsschienen läuft. Beispielsweise kann der Schaltkontakt durch einen auf den unteren Fensterrahmen positionierten mechanischen Schaltnocken in einer bestimmten Stellung betätigt werden. Um eine Demontage des Rolladenkastens im Reparaturfall zu erleichtern, kann im Anschlußkabel eine Steckverbindung eingebaut werden, die unter die Dacheindeckung gelegt werden muß. Vorzugsweise kann eine Solarsteuerung integriert werden, die über entsprechende Kollektoren und eine Steuereinheit den Wickelmotor mit der Betriebsspannung versorgt.

Eine vorteilhafte Weiterbildung der Erfindung ist dadurch gegeben, daß eine Mitnehmerwelle vorgesehen ist, die im unteren Bereich der oberen Führungsschienen quer zwischen den oberen Führungsschienen angeordnet ist, und an deren Enden je eine drehbare Mitnehmerrolle angebracht ist, die in je einer Führungsnut parallel zu den oberen Führungsschienen geführt sind. Somit werden die seitlichen Führungen der Rolladenanordnung am unteren Ende auf die Mitnehmerrolle aufgeschoben und am oberen Haltewinkel aufgesteckt.

Vorzugsweise wird die Mitnehmerwelle von einer rechten und einer linken Mitnehmerkonsole gehalten, welche auf dem Fensterflügel befestigt sind. Die Mitnehmerwelle und die Mitnehmerkonsolen bilden die untere Lagerung des kompletten Rolladens.

Im folgenden wird ein bevorzugtes Ausführungsbeispiel der Erfindung anhand einer Zeichnung näher erläutert.

Es zeigen:
- Fig. 1: eine schematische Gesamtansicht einer erfindungsgemäßen Rolladenanordnung bei geöffnetem Fensterflügel,
- Fig. 2a: eine Seitenansicht der Rolladenanordnung gemäß Fig. 1, teilweise ausgeschnitten im Bereich der formschlüssigen Verbindung zwischen den beiden Fensterflügeln.
- Fig. 2b: einen vergrößerten Teilausschnitt der formschlüssigen Verbindung gemäß Fig. 2a
- Fig. 3: eine schematische Gesamtansicht einer erfindungsgemäßen Rollenanordnung bei geschlossenem Fensterflügel,
- Fig. 4a: eine Seitenansicht von Fig. 3, teilweise ausgeschnitten, im Bereich der formschlüssigen Verbindung zwischen den beiden Fensterflügeln.
- Fig. 4b: eine vergrößerte Teilausschnitt der formschlüssigen Verbindung gemäß Fig. 4a.

Fig. 1 zeigt eine schematische Gesamtansicht einer erfindungsgemäßen Rolladenanordnung bei geöffnetem Fensterflügel mit einem in seitlichen Führungsschienen 2, 4 geführten Rolladenpanzer 6, der auf einer Wickelwelle 8 an einem Endbereich des Fensters auf- und abwickelbar ist. Die seitlichen Führungsschienen 2, 4 münden jeweils mit einem Ende in einem Rolladenkasten 23, in dem die Wickelwelle 8 zum Aufwickeln des Rolladenpanzers 6 drehbar gelagert ist. Diese Wickelwelle 8 ist mit einem elektrischen Antriebsmotor zum Aufwickeln des Rolladenpanzers 6 versehen. Jede der beiden Führungsschienen 2, 4 ist zweigeteilt in eine obere Führungsschiene 1, 3 und eine untere Führungsschiene 5, 7 derart ausgebildet, daß deren zueinandergewandte Stirnseiten 9, 11 an der horizontalen Trennlinie 10 des Fensters einander gegenüber liegen. Im unteren Bereich der oberen Führungsschienen 1, 3 ist quer zwischen den oberen Führungsschienen 1, 3 eine Mitnehmerwelle 14 angeordnet. Diese Mitnehmerwelle 14 weist an ihren Enden 15, 16 in nicht dargestellter, jedoch bekannter Weise je eine drehbare Mitnehmerrolle 17, 18 auf, die in je einer Führungsnut 19, 20 parallel zu den oberen Führungsschienen 1, 3 geführt sind. Die Mitnehmerwelle 14 wird von einer rechten und einer linken Mitnehmerkonsole 21, 22 gehalten, welche auf dem Fensterflügel befestigt sind. Die unteren Endbereiche der unteren Führungsschienen 5, 7 sind über eine Verbindungsleiste 24 miteinander verbunden, die den Endanschlag für den Rolladenpanzer 6 im abgewickelten Zustand darstellt.

Die Fig. 2a zeigt eine Seitenansicht der Rolladenanordnung gemäß Figur 1 mit einem teilweisen Schnitt im Bereich der formflüssigen Verbindung zwischen den beiden Fensterflügeln im geöffneten Zustand des oberen Fensterflügels.

Die Fig. 2b zeigt einen vergrößerten Teilausschnitt. Auf den unteren Fensterrahmen 27 ist beispielsweise ein mechanischer Schaltnocken 25 derart positioniert, daß er unter einem Sicherheitsgrenztaster 26 sitzt. Der Schaltnocken 25 muß in der Höhe so eingestellt werden, daß der Sicherheitsgrenztaster 26 bei geschlossenem Flügel leicht schaltet. Der Sicherheitsgrenztaster 26 läßt die Bedienung der Rolladenanordnung nur bei geschlossenem Zustand zu, um einen Auslauf des Panzers aus den geteilten Führungsschienen, durch eine Fehlbedienung zu verhindern.

Fig. 3 zeigt eine schematische Gesamtansicht der erfindungsgemäßen Rolladenanordnung bei geschlossenem oberen Fensterflügel.

Fig. 4a zeigt eine Seitenansicht der Rolladenanordnung gemäß Fig. 3 mit einem teilweisen Schnitt im Bereich der formschlüssigen Verbindung zwischen den beiden Fensterflügeln im geschlossenen Zustand des oberen Fensterflügels.

Fig. 4b zeigt einen vergrößerten Teilausschnitt der Fig. 4a. Im geschlossenen Zustand des oberen Fensterflügels liegen die zueinandergewandten Stirnseiten 9, 11 der oberen Führungsschiene 13 und der unteren Führungsschiene 5, 7 unter Belassung eines Spalts 12 einander gegenüber. Der Schalter 13 schließt den Stromkreis für den Rolladen-Wickelmotor.

## Patentansprüche

1. Horizontal zweigeteiltes Fenster, bei dem der obere Flügel um eine horizontale Schwenkachse an seinem oberen Ende schwenkbar ausgebildet ist und der untere Flügel entweder feststehend oder um eine horizontale Schwenkachse an seinem unteren Ende schwenkbar ausgebildet ist,
mit einer Rolladenanordnung mit einem in seitlichen Führungsschienen (2,4) geführten Rolladenpanzer (6), der auf einer Wickelwelle (8) an einem Endbereich des Fensters auf- und abwickelbar ist,
**dadurch gekennzeichnet, daß**
jede der beiden Führungsschienen (2,4) zweigeteilt ausgebildet ist, in eine obere Führungsschiene (1,3) und eine untere Führungsschiene (5,7), deren zueinander gewandte Stirnseiten (9,11) an der horizontalen Trennlinie (10) des Fensters unter Belassung eines Spalts (12) einander gegenüberliegen.

2. Fenster nach Anspruch 1,
**dadurch gekennzeichnet, daß**
die oberen Führungsschienen (1,3) und die unteren Führungsschienen (5,7) im Bereich des Spalts (12) komplementär schräg angeschnitten ausgebildet sind.

3. Fenster nach Anspruch 1 oder 2,
**gekennzeichnet durch**
einen Schalter (13), der einen Stromkreis für den
Rolladen-Wickelmotor nur dann schließt, wenn das Fenster
geschlossen wird.

4. Fenster nach einem der Ansprüche 1 bis 3,
**gekennzeichnet durch**
eine Mitnehmerwelle (14), die im unteren Bereich der oberen Führungsschienen (1,3) quer zwischen den oberen Führungsschienen (1,3) angeordnet ist und an ihren Enden (15,16) je eine drehbare Mitnehmerrolle (17,18) aufweist, die in je einer Führungsnut (19,20) parallel zu den oberen Führungsschienen (1,3) geführt sind.

5. Fenster nach Anspruch 4,
**dadurch gekennzeichnet, daß**
die Mitnehmerwelle (14) von einer rechten und einer linken Mitnehmerkonsole (21,22) gehalten wird, welche auf dem Fensterflügel befestigt sind.

6. Fenster nach einem der Ansprüche 1 bis 5,
**gekennzeichnet durch**
eine Solarsteuerung, die als Energiequelle dient.

## Claims

1. Window, horizontally divided into two sections, whereby the upper section is designed to pivot around a horizontal axis of rotation at its upper end, and the lower section is either fixed or designed to pivot around a horizontal axis of rotation at its lower end,
with a roller shutter arrangement with a shutter curtain (6) running in side guide rails (2, 4), the shutter curtain (6) being capable of being rolled or unrolled on a winding shaft (8) at an end position of the window,
**characterised in that**
each of the two guide rails (2, 4) is divided into two parts, an upper guide rail (1,3) and a lower guide rail (5, 7), such that the facing sides (9, 11) lie opposite each other at the window's horizontal dividing line (10) and there is a gap (12) between them.

2. Window according to Claim 1,
**characterised in that**
the upper guide rails (1, 3) and the lower guide rails (5, 7) are cut so as to lie at an angle to each other in the region of the gap (12).

3. Window according to Claim 1 or 2,
**characterised by**
a switch (13) which closes an electrical circuit for the roller shutter winding motor only when the window is closed.

4. Window according to any of Claims 1 to 3,
**characterised by**
a driving shaft (14) located transversely across the upper guide rails (1, 3) in the lower portion of the upper guide rails (1, 3) and having a rotatable drive roll (17, 18) at each end (15, 16), each of the drive rolls running in a guide groove (19, 20) parallel to the upper guide rails (1, 3).

5. Window according to Claim 4,
**characterised in that**
the driving shaft (14) is held by brackets (21, 22) on the right and left which are fixed to the window sections.

6. Window according to any of Claims 1 to 5,
**characterised by**
a solar control which acts as a source of energy.

## Revendications

1. Fenêtre subdivisée en deux en sens horizontal, dans laquelle le vantail supérieur est réalisé capable de pivoter autour d'un axe de pivotement horizontal à son extrémité supérieure, et le vantail inférieur est réalisé soit stationnaire soit capable de pivoter autour d'un axe de pivotement horizontal à son extrémité inférieure,
comprenant un agencement de volet roulant avec une carapace de volet roulant (6) guidée dans des rails de guidage latéraux (2, 4) et qui peut être enroulée sur un arbre d'enroulement (8) au niveau d'une région terminale de la fenêtre, ou déroulée depuis celui-ci,
**caractérisée en ce que**
chacun des deux rails de guidage (2, 4) est réalisé en deux parties, à savoir un rail de guidage supérieur (1, 3) et un rail de guidage inférieur (5, 7) dont les côtés frontaux tournés l'un vers l'autre (9, 11) sont mutuellement opposés au niveau de la ligne de séparation horizontale (10) de la fenêtre en dégageant un intervalle (12).

2. Fenêtre selon la revendication 1, **caractérisée en ce que** les rails de guidage supérieurs (1, 3) et les rails de guidage inférieurs (5, 7) sont réalisés avec une découpe oblique complémentaire dans la zone de l'intervalle (12).

3. Fenêtre selon la revendication 1 au 2, **caractérisée par** un commutateur (13) qui ferme un circuit électrique pour le moteur d'enroulement du volet roulant uniquement quand la fenêtre est fermée.

4. Fenêtre selon l'une des revendications 1 à 3, **caractérisée par** un arbre d'entraînement (14) qui est agencé dans la région inférieure des rails de guidage supérieurs (1, 3) transversalement entre les rails de guidage supérieurs (1, 3) et qui présente à ses extrémités (15, 16) des galets d'entraînement rotatifs (17, 18) respectifs, lesquels sont guidés dans des gorges de guidage respectives (19, 20) parallèles aux rails de guidage supérieurs (1, 3).

5. Fenêtre selon la revendication 4, **caractérisée en ce que** l'arbre d'entraînement (14) est maintenu par une console d'entraînement droite et une console d'entraînement gauche (21, 22), lesquelles sont fixées sur le vantail de fenêtre.

6. Fenêtre selon l'une des revendications 1 à 5, **caractérisée par** une commande solaire, qui sert de source d'énergie.
